# EUROPÄISCHE PATENTSCHRIFT

(11) **EP 3 985 199 B1**
(45) Veröffentlichungstag und Bekanntmachung des Hinweises auf die Patenterteilung: **27.03.2024**
(21) Anmeldenummer: 21201514.3
(22) Anmeldetag: 07.10.2021
(51) Int. Cl.: E04F 10/02, E04F 10/06

(54) **LAUFSCHIENENANORDNUNG FÜR MARKISEN UND DAMIT AUSGERÜSTETE MARKISE**
RAIL ARRANGEMENT FOR AWNINGS AND AWNING EQUIPPED THEREWITH
AGENCEMENT DE RAIL DE ROULEMENT POUR STORES ET STORE ÉQUIPÉ D'UN TEL AGENCEMENT

(30) Priorität: 15.10.2020 DE 102020213043
(43) Veröffentlichungstag der Anmeldung: 20.04.2022
(73) Patentinhaber: markilux GmbH + Co. KG, 48282 Emsdetten (DE)
(72) Erfinder: Kröner, Sven, 48369 Saerbeck (DE); Becks, Daniel, 48282 Emsdetten (DE)
(74) Vertreter: Rau, Schneck & Hübner Patentanwälte Rechtsanwälte PartGmbB

(56) Entgegenhaltungen:
- EP-A1- 3 333 335
- DE-A1-102004 022 352
- DE-A1-102007 012 412
- JP-A- 2014 169 564
- KR-B1- 101 653 114

## Beschreibung

Die Erfindung betrifft eine Laufschienenanordnung für Markisen, insbesondere für Faltmarkisen, nach dem Oberbegriff des Patentanspruches 1 und ferner eine damit ausgerüstete Markise.

Eine gattungsgemäße Laufschienenanordnung ist aus der KR 101 653 114 B1 bekannt. Eine ähnliche Laufschienenanordnung, wie sie aus der DE 10 2004 022 352 Al hervorgeht, umfasst eine Führungsschiene mit einer Laufbahn, einen entlang der Laufbahn verschiebbar gelagerten Laufwagen, ein Tuchstützprofil, das am Laufwagen über eine Lagerachse gelagert ist, sowie eine zwischen Tuchstützprofil und Laufwagen wirkende Verdrehsicherung.

Zum Hintergrund der Erfindung wird auf die erwähnten Faltmarkisen Bezug genommen, bei denen das Markisentuch nicht - wie bei einer üblichen Gelenkarmmarkise - auf eine Wickelwelle aufgewickelt, sondern in Streifenzonen eingeteilt ist. Diese sind durch die sogenannten Tuchstützprofile abgegrenzt, die in den in Ausfallrichtung verlaufenden, seitlichen Führungsschienen der Markise verschiebbar gelagert sind. Die Führungsschienen selbst bilden zusammen mit sie an ihren Enden verbindenden Endschienen einen Tragrahmen der Markise, der an einem Gebäude und/oder auf Stützen stationär montiert wird.

Das in Ausfallrichtung vorderste, als Ausfallprofil bezeichnete Tuchstützprofil ist durch einen Antrieb verschiebbar in und entgegen der Ausfallrichtung verstellbar, womit die Markise aus- und einfahrbar ist. Die im eingefahrenen Zustand baldachinartig als Falten zwischen den Tuchstützprofilen nach unten hängenden Streifenzonen werden beim Ausfahren des Ausfallprofils durch das Mitziehen der Tuchstützprofile zunehmend gestrafft, bis in der voll ausgefahrenen Stellung der Markise das Markisentuch im Wesentlichen gespannt eine Art Pergoladach bildet.

Bei solchen Faltmarkisen werden die Tuchstützprofile an ihren Enden an Laufwagen über eine Lagerachse angeschraubt. Diese Laufwagen sind in einer Laufbahn in der jeweiligen profilierten Führungsschiene auf Rollen verschiebbar gelagert.

Nachteilig bei dieser bekannten Konstruktion ist die Tatsache, dass sich der Laufwagen um die Lagerachse beim Anschrauben an das jeweilige Tuchstützprofil mangels einer Drehblockierung verdrehen kann. Die Rollen berühren dann beim Verschieben des Laufwagens in der profilierten Laufbahn die seitlichen Stege des Profils, was zu einem erhöhten Verschleiß an der Laufbahn und den Rollen sowie einer störenden Geräuschentwicklung führt.

Über eine aufwändige Drehlagerkonstruktion ist es möglich, das Verdrehen des Laufwagens einzudämmen, jedoch ist bei einer nicht genau mittigen Anordnung der Achse zwischen Laufrollenpaaren trotzdem ein Verdrehen des Laufwagens mit den oben erwähnten Nachteilen festzustellen.

Ferner ist versucht worden, durch ein elastisch komprimierbares Kunststoffelement zwischen Laufwagen und Tuchstützprofil ein relatives Verdrehen dieser beiden Komponenten zu verhindern, was sich jedoch ebenfalls als nicht zuverlässig wirksam erwiesen hat. Beim Festziehen der Befestigungsschraube in der Achslagerung zwischen Laufwagen und Tuchstützprofil kann es passieren, dass die Verschraubung zu fest ausgeführt wird und sich dabei der Laufwagen relativ zum Tuchstützprofil verdreht, womit wieder das gleiche, oben geschilderte Problem auftritt. Abhilfe schafft hier nur, mit einem sehr definierten Anzugsmoment der Verschraubung zu arbeiten, sodass das Kunststoffelement zwar in gewissen Maße komprimiert wird, sich die Laufwagen aber bei der ersten Fahrt zwischen den Stegen der profilierten Führungsschienen exakt parallel zur Laufrichtung ausrichten können. Insgesamt sind Montage und Einstellung der hier beteiligten Komponenten für einen verschleiß- und geräuscharmen Betrieb der Markise jedoch akribisch damit aufwendig auszuführen.

Ausgehend von der geschilderten Problematik liegt der Erfindung die Aufgabe zugrunde, eine Laufschienenanordnung auf konstruktiv einfache Weise insbesondere hinsichtlich ihrer Verschleißfestigkeit und Geräuscharmut in Betrieb zu verbessern.

Diese Aufgabe wird durch die im Anspruch 1 angegebenen Merkmale gelöst, wonach bei der zwischen Tuchstützprofil und Laufwagen wirkenden, mechanisch eingreifenden Verdrehsicherung folgende Merkmale vorgesehen sind:
- eine Aufnahmeöffnung am Tuchstützprofil bzw. Laufwagen und ein darin eingreifender Stiftvorsprung am Laufwagen bzw. Tuchstützprofil bilden die Verdrehsicherung,
- der Laufwagen weist einen Lagerkörper vorzugsweise mit daran drehgelagerten Rollen auf,
- der Lagerkörper ist mit einer die Lagerachse umgebenden Stützschulter zur Abstützung des daran zu montierenden Tuchstützprofils versehen, und
- der Stiftvorsprung ist einstückig mit der Stützschulter ausgebildet ist.

Damit werden Laufwagen und zugehöriges Tuchstützprofil in einer exakten Ausrichtung zueinander gehalten, sodass der Laufwagen mit seinen Rollen sauber zwischen den Profilstegen der Laufbahn entlang fährt und ein Kontakt mit diesen Stegen vermieden wird. Entsprechend sind Verschleiß und Geräuschentwicklung minimal.

Die Verdrehsicherung ist einerseits durch eine Aufnahmeöffnung am Tuchstützprofil bzw. Laufwagen und andererseits durch einen darin eingreifenden Stiftvorsprung am Laufwagen bzw. Tuchstützprofil gebildet. Durch einen einfachen mechanischen Formschluss erfolgt also eine Blockierung der Drehbeweglichkeit zwischen Laufwagen und Führungsschienen.

Jeder Laufwagen ist einen Lagerkörper mit daran drehgelagerten Rollen auf, wobei der Lagerkörper mit einer die Lagerachse umgebenden Stützschulter zur Abstützung des daran zu montierenden Tuchstützprofils versehen und der Stiftvorsprung einstückig mit dieser Stützschulter ausgebildet ist. Dies stellt eine besonders robuste Ausgestaltung der Verdrehsicherung dar.

Vorteilhafterweise sind dabei Stiftvorsprung und Aufnahmeöffnung so zueinander ausgerichtet, dass aufgrund der so wirkenden Verdrehsicherung die Laufrichtung des jeweiligen Laufwagens und die Längsrichtung des Tuchstützprofils in zueinander orthogonalen Mittelebenen von Laufwagen und Tuchstützprofil liegen. Durch die beiderseitige, so realisierte Führung an den beiden Enden der Tuchstützprofile sind diese also wirkungsvoll vor einem Verkanten bei der Verschiebebewegung zum Aus- und Einfahren der Markise geschützt.

Ferner kann der Stiftvorsprung vom in Axialrichtung weisenden Umfangsrand der Stützschulter axialparallel abstehen, sodass ein maximal langer Drehmomentarm für die Verdrehsicherung wirkt.

Gemäß einer Weiterbildung der Erfindung kann schließlich das freie Ende des Stiftvorsprungs sich konusförmig verjüngend ausgebildet sein, wodurch sich der Stiftvorsprung besonders einfach in die Aufnahmeöffnung einführen lässt.

Wie eingangs bereits erwähnt, bezieht sich die Erfindung auch auf eine Markise und insbesondere Faltmarkise, bei der zwischen den Führungsschienen und den jeweiligen Tuchstützprofilen eine wie vorstehend beschriebene Laufschienenanordnung vorgesehen ist.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Ansicht einer Faltmarkise in ausgefahrenem Zustand des Markisentuches,
- Fig. 2: eine vergrößerte, teilweise weggebrochene perspektivische Darstellung der Einzelheit II gemäß Fig. 1,
- Fig. 3: eine Perspektivdarstellung eines Laufwagens mit Tuchstützprofil in einem Montagezwischenschritt,
- Fig. 4: einen Vertikalschnitt durch einen Laufwagen mit Tuchstützprofil in der vertikalen Längsmittelebene des Laufwagens,
- Fig. 5: einen Querschnitt einer Führungsschiene mit einer Ansicht von Laufwagen und Tuchstützprofil,
- Fig. 6: einen Längsschnitt durch eine Führungsschiene mit Laufwagen und Ansicht des Tuchstützprofils mit Verdrehsicherung, und
- Fig. 7: einen Längsschnitt analog Fig. 6 ohne Verdrehsicherung zwischen Laufwagen und Tuchstützprofil.

Anhand von Fig. 1 ist der grundsätzliche Aufbau der gezeigten Faltmarkise zu erläutern. Diese weist einen in Draufsicht rechteckigen Tragrahmen 1 auf, der aus in Ausfallrichtung A eines Markisenbehangs 2 verlaufenden, seitlichen Führungsschienen 3, 4 und deren Enden verbindenden Endschienen 5, 6 zusammengesetzt ist.

Mit der einen Endschiene 5 ist die Markise über entsprechende Konsolen (nicht gezeigt) an einer Gebäudewand 7 montiert, die gegenüberliegende Endschiene 6 ruht auf Stützen 8, 9, die beispielsweise auf einer zu überdachenden Terrasse 10 stehen.

Bei dem Markisenbehang 2 handelt es sich im gezeigten Ausführungsbeispiel um ein Markisentuch 12, das mit seinem in Ausfallrichtung A weisenden Ende in einem quer zur Ausfallrichtung A verlaufenden, in dieser Richtung verschiebbar angetrieben in den Führungsschienen 3, 4 geführten Ausfallprofil 11 befestigt ist. Das Markisentuch 12 ist ferner baldachinartig in einzelne Streifenzonen 13 eingeteilt und mit dem Rand jeder seiner Zonen 13 an einem Tuchstützprofil 14 befestigt. Letztere sind mit ihren Enden frei in den Führungsschienen 3, 4 in Ausfallrichtung A verschiebbar geführt und verschieben sich unter dem Einfluss der Schwerkraft und der Zugwirkung des Ausfallprofils 11 aus einer eingefahrenen Stellung der Markise mit nach unten hängenden Falten der einzelnen Streifenzonen 13 in die in Fig. 1 gezeigte, ausgefahrene Stellung, in der das Markisentuch 12 mit den Tuchstützprofilen 14 durch das angetriebene Ausfallprofil 11 in Ausfallrichtung A gezogen und bei Erreichen der ausfallseitigen Endschiene 6 eben gespannt ist.

Die Verschiebbarkeit der Tuchstützprofile 14 in den Führungsschienen 3, 4 wird durch eine Laufschienenanordnung erzielt, wie sie in den Fig. 2 bis 6 im Detail dargestellt ist. Die Führungsschienen 3, 4 weisen dazu jeweils eine durch innere Profilstege 15 realisierte Laufbahn 16 - siehe insbesondere Fig. 5 - auf, in der jeweils die Tuchstützprofile 14 tragende Laufwagen 17 auf entsprechenden Paaren von Rollen 18 entlang laufen. Die vier Rollen 18 der jeweils zwei Rollenpaare pro Laufwagen 17 sind dabei an einem Lagerkörper 19 des Laufwagens 17 drehgelagert.

Wie insbesondere aus Fig. 3 bis 5 deutlich wird, sind die Tuchstützprofile 14 an ihren Enden 20 über eine Lagerachse 21 am jeweiligen Laufwagen 17 gelagert. Die Lagerachsen 21 sind dabei durch eine in eine Aufnahmebohrung 22 im Lagerkörper 19 von oben gesteckten und durch eine Kontermutter 23 am Lagerkörper 19 gesicherten Schraubbolzen gebildet, der mit seinem unteren Ende entsprechende Aufnahmeöffnungen 24 in den Tuchstützprofilen 14 durchgreift. Die Fixierung des jeweiligen Tuchstützprofils 14 erfolgt durch Aufschrauben einer Hutmutter 25 auf das Tuchstützprofil 14 von unten, das damit durch Anpressen gegen eine nach unten am Lagerkörper 19 angeformte, die Lagerachse 21 umgebende Stützschulter 26 am Laufwagen 17 verankert wird.

Zwischen dem damit an sich drehbar am Laufwagen 17 montierten Tuchstützprofil 14 ist zur Verdrehsicherung ein Stiftvorsprung 27 an den Lagerkörper 19 einstückig angeformt, welcher Vorsprung vom parallel zur axialen Richtung der Lagerachse 21 weisenden Umfangsrand 28 der Stützschulter 26 in dieser Richtung nach unten absteht. Das freie Ende 34 des Stiftvorsprungs 27 ist dabei sich konusförmig verjüngend geformt. Als Funktionspartner zu dem Stiftvorsprung 27 ist an entsprechender Stelle in der oberen Wand 29 des im Querschnitt rechteckförmigen Tuchstützprofils 14 eine runde Aufnahmeöffnung 30 angelegt, in die der Stiftvorsprung 27 beim Einstecken der Lagerachse 21 in das jeweilige Tuchstützprofil 14 eintaucht und durch diesen Formschlusseingriff eine Verdrehung zwischen Laufwagen 17 und Tuchstützprofil 14 um die Lagerachse 21 blockiert. Damit sind diese beiden Bauteile so relativ zueinander ausgerichtet und fixiert, dass - wie in Fig. 6 erkennbar ist - die Laufrichtung L17 der Laufwagen 17 und die Längsrichtung L14 des jeweiligen Tuchstützprofils 14 in zueinander orthogonalen Mittelebenen M17 und M14 von Laufwagen 17 und Tuchstützprofil in 14 liegen. Jeder Laufwagen 17 ist damit ohne Verkanten und dementsprechend ohne störenden Kontakt zu den Profilstegen 15 der Laufbahn 16 parallel zur Ausfallrichtung A in den Führungsschienen 3, 4 verschiebbar.

Zur Visualisierung dieses Vorteils ist in Fig. 7 eine Situation dargestellt, in der ein Laufwagen 17' mit dem Tuchstützprofil 14 ohne Verdrehsicherung zueinander verbunden ist. Es kann damit ein Verkanten des Laufwagens 17' in der Laufbahn 16 mit den eingangs erwähnten Nachteilen und Problemen auftreten.

Der Vollständigkeit halber ist anhand von Fig. 2 der Antrieb des Laufwagens 17 zu erläutern, der mit einem das Ausfallprofil 11 bildenden Tuchstützprofil 14 in der anhand der Figur 3 bis 5 dargestellten Weise verdrehgesichert verbunden ist. In den Führungsschienen 3, 4 ist jeweils ein umlaufender Antriebsriemen 31 vorgesehen, der am ausfallseitigen Ende der Führungsschienen 3, 4 über eine Umlenkrolle 32 geführt ist. Am anderen Ende der Führungsschienen 3, 4 ist der Antriebsriemen 31 über eine entsprechende Antriebsrolle geführt und kann damit reversierend zum Ein- und Ausfahren der Markise angetrieben werden. Die Laufwagen 17 des Ausfallprofils 11 sind mit den Antriebsriemen 31 durch eine Klemmplatte 33 verbunden, sodass die Antriebsriemen 31 bei seiner Synchron-Bewegung den jeweiligen Laufwagen 17 mitnehmen.

## Patentansprüche

1. Laufschienenanordnung für Markisen, insbesondere für Faltmarkisen, umfassend
- eine Führungsschiene (3, 4) mit einer Laufbahn (16),
- einen entlang der Laufbahn (16) verschiebbar gelagerten Laufwagen (17), und
- ein Tuchstützprofil (14), das am Laufwagen (17) über eine Lagerachse (21) gelagert ist, sowie
- eine zwischen Tuchstützprofil (14) und Laufwagen (17) wirkende Verdrehsicherung, die durch eine Aufnahmeöffnung (30) am Tuchstützprofil (14) bzw. Laufwagen (17) und einen darin eingreifenden Stiftvorsprung (27) am Laufwagen (17) bzw. Tuchstützprofil (14) gebildet ist,
- wobei der Laufwagen (17) einen Lagerkörper (19) vorzugsweise mit daran drehgelagerten Rollen (18) aufweist,
**dadurch gekennzeichnet, dass**
- der Lagerkörper (19) mit einer die Lagerachse (21) umgebenden Stützschulter (26) zur Abstützung des daran zu montierenden Tuchstützprofils (14) versehen ist und der Stiftvorsprung (27) einstückig mit der Stützschulter (26) ausgebildet ist.

2. Laufschienenanordnung nach Anspruch 1, **dadurch gekennzeichnet, dass** Stiftvorsprung (27) und Aufnahmeöffnung (30) so zueinander ausgerichtet sind, dass aufgrund der Verdrehsicherung die Laufrichtung (L17) des Laufwagens (17) und die Längsrichtung (L14) des Tuchstützprofils (14) in zueinander orthogonalen Mittelebenen (M17; M14) von Laufwagen (17) und Tuchstützprofil (14) liegen.

3. Laufschienenanordnung nach Anspruch 1 oder 2, **dadurch gekennzeichnet, dass** der Stiftvorsprung (20) vom in Richtung der Lagerachse (21) weisenden Umfangsrand (28) der Stützschulter (27) axialparallel absteht.

4. Laufschienenanordnung nach einem der Ansprüche 1 bis 3, **dadurch gekennzeichnet, dass** das freie Ende (34) des Stiftvorsprungs (27) sich konusförmig verjüngend ausgebildet ist.

5. Markise, insbesondere Faltmarkise, umfassend
- einen Tragrahmen (1) mit in Ausfallrichtung (A) eines Markisenbehangs (2) verlaufenden, seitlichen Führungsschienen (3, 4) für den Markisenbehang (2) und quer dazu verlaufenden Endschienen (5, 6) zur stationären Halterung der Markise an einem Gebäude (7) und/oder auf Stützen (8, 9),
- wobei der Markisenbehang (2) durch ein baldachinartiges Markisentuch (12) gebildet ist, das in Streifenzonen (13) eingeteilt und über in den Führungsschienen (3, 4) verschiebbar gelagerten Tuchstützprofilen (14) geführt ist,
**gekennzeichnet durch**
- Laufschienenanordnungen gemäß einem der Ansprüche 1 bis 4 zwischen den Führungsschienen (3, 4) und den Tuchstützprofilen (14).

## Claims

1. A sliding rail arrangement for awnings, in particular for folding awnings, comprising
- a guide rail (3, 4) with a track (16),
- a carriage (17) that is slidably mounted along the track (16), and
- a fabric supporting profile (14) which is mounted on the carriage (17) via a bearing axis (21), and
- an anti-rotation protection acting between the fabric supporting profile (14) and the carriage (17), which anti-rotation protection is formed by a receiving opening (30) on the fabric supporting profile (14) or carriage (17) and a pin projection (27) engaging therein on the carriage (17) or fabric supporting profile (14),
- wherein the carriage (17) has a bearing body (19) preferably with rollers (18) rotatably mounted thereon,
**characterized in that**
- the bearing body (19) is provided with a support shoulder (26) surrounding the bearing axis (21) for supporting the fabric supporting profile (14) to be mounted thereon and the pin projection (27) is formed integrally with the support shoulder (26).

2. A sliding rail arrangement according to claim 1, **characterized in that** the pin projection (27) and the receiving opening (30) are aligned with respect to each other in such a manner that, due to the anti-rotation protection, the running direction (L17) of the carriage (17) and the longitudinal direction (L14) of the fabric supporting profile (14) are located in mutually orthogonal centre planes (M17; M14) of the carriage (17) and the fabric supporting profile (14).

3. A sliding rail arrangement according to claim 1 or 2, **characterized in that** the pin projection (20) projects axially parallel from the circumferential edge (28) of the support shoulder (27) pointing in the direction of the bearing axis (21).

4. A sliding rail arrangement according to any one of claims 1 to 3, **characterized in that** the free end (34) of the pin projection (27) is configured to taper conically.

5. Awning, in particular folding awning, comprising
- a supporting frame (1) with lateral guide rails (3, 4) for the awning cover (2), extending in the direction of projection (A) of an awning cover (2), and end rails (5, 6) extending transversely thereto for the stationary mounting of the awning at a building (7) and/or on supports (8, 9),
- wherein the awning cover (2) is formed by a baldachin-like awning fabric (12) which is divided into strip zones (13) and is guided over fabric supporting profiles (14) that are displaceably mounted in the guide rails (3, 4),
**characterized by**
- sliding rail arrangements according to any one of claims 1 to 4 between the guide rails (3, 4) and the fabric supporting profiles (14).

## Revendications

1. Agencement de rail de roulement pour stores, en particulier pour stores pliants, comprenant
- un rail de guidage (3, 4) avec une glissière (16),
- un chariot (17) monté de manière à pouvoir se déplacer le long de la glissière (16), et
- un profilé de support de toile (14), qui est monté sur le chariot (17) par l'intermédiaire d'un axe de palier (21), ainsi que
- une sécurité antirotation agissant entre le profilé de support de toile (14) et le chariot (17), qui est formée par une ouverture de réception (30) sur le profilé de support de toile (14) ou le chariot (17) et une saillie de broche (27) s'y engageant sur le chariot (17) ou le profilé de support de toile (14),
- le chariot (17) présentant un corps de palier (19), de préférence avec des galets (18) montés en rotation sur celui-ci,
**caractérisé en ce que**
- le corps de palier (19) est pourvu d'un épaulement d'appui (26) entourant l'axe de palier (21) pour soutenir le profilé de support de toile (14) à monter sur celui-ci et la saillie de broche (27) est réalisée d'une seule pièce avec l'épaulement d'appui (26).

2. Agencement de rail de roulement selon la revendication 1, **caractérisé en ce que** la saillie de broche (27) et l'ouverture de réception (30) sont orientées l'une par rapport à l'autre de telle sorte que, en raison de la sécurité antirotation, la direction de roulement (L17) du chariot (17) et la direction longitudinale (L14) du profilé de support de toile (14) se trouvent dans des plans médians (M17 ; M14) orthogonaux entre eux du chariot (17) et du profilé de support de toile (14).

3. Agencement de rail de roulement selon la revendication 1 ou 2, **caractérisé en ce que** la saillie de broche (20) dépasse axialement et parallèlement du bord périphérique (28) de l'épaulement de support (27) orienté en direction de l'axe de palier (21).

4. Agencement de rail de roulement selon l'une quelconque des revendications 1 à 3, **caractérisé en ce que** l'extrémité libre (34) de la saillie de broche (27) est réalisée de manière à se rétrécir en forme de cône.

5. Store, en particulier store pliant, comprenant
- un cadre porteur (1) avec des rails de guidage latéraux (3, 4) s'étendant dans le sens de la projection (A) d'une toile de store (2) pour la toile de store (2) et des rails d'extrémité (5, 6) s'étendant transversalement à ceux-ci pour la fixation stationnaire du store sur un bâtiment (7) et/ou sur des supports (8, 9),
- la toile de store (2) étant formé par un tissu de store (12) en forme de baldaquin, qui est divisé en zones de bandes (13) et guidé sur des profilés de support de toile (14) logés de manière coulissante dans les rails de guidage (3, 4),
**caractérisé par**
- des agencement de rails de roulement selon l'une quelconque des revendications 1 à 4, entre les rails de guidage (3, 4) et les profilés de support de toile (14).
